# FASCICULE DE BREVET EUROPEEN

(11) **EP 0 364 974 B1**
(45) Date de publication et mention de la délivrance du brevet: **01.02.1995**
(21) Numéro de dépôt: 89119297.3
(22) Date de dépôt: 17.10.1989
(51) Int. Cl.: H01Q 1/12, F16B 7/08

(54) **Support d'antenne de type azimut-élévation**
In Azimut und Elevation verstellbare Antennenhalterung
Antenna support adjustable in azimuth and elevation

(30) Priorité: 21.10.1988 FR 8813825
(43) Date de publication de la demande: 25.04.1990
(73) Titulaire: ALCATEL TELSPACE, 92734 Nanterre Cédex (FR)
(72) Inventeur: Bourgeois, Alain, F-95600 Eaubonne (FR); Begout, Eric, F-94130 Nogent-sur-Marne (FR); Chauvin, Eric, F-39290 Moissey (FR); Gueuret, Raymond, F-92000 Nanterre (FR); Lapeyre, Pascal, F-95120 Ermont (FR)
(74) Mandataire: Weinmiller, Jürgen

(56) Documents cités:
- DE-A- 3 127 855
- DE-C- 1 023 093
- DE-U- 1 986 271
- FR-A- 2 595 510
- US-A- 4 659 044

## Description

La présente invention concerne une monture d'antenne et, plus particulièrement, une monture du type azimut-élévation, c'est-à-dire une monture possédant un axe de rotation vertical, pour l'orientation de l'antenne en azimut, et un axe de rotation horizontal, pour l'orientation de l'antenne en élévation.

L'invention a plus précisément trait à une antenne du type azimut-élévation en porte-à-faux par rapport à vertical. Dans un tel cas, le support d'antenne, pièce montée sur une embase verticale et permettant la rotation en azimut de l'antenne pose un problème. En effet, il doit pouvoir être rendu libre de l'embase, afin de permettre la rotation. Il doit ensuite être solidarisé à l'embase, afin d'empêcher toute rotation en azimut de l'antenne correctement pointée. De l'une à l'autre de ces deux situations, l'angle d'élévation de l'antenne ne doit pas se modifier. Sans cela, toute correction de l'azimut exigerait aussi une reprise de l'élévation, ce qui compliquerait considérablement le travail du poseur d'antenne. Un support d'antenne constitué, de façon classique, essentiellement par une pièce cylindrique fendue ne pourrait répondre à ce besoin car tout jeu apporté pour permettre la rotation en azimut se traduirait par un basculement de la pièce cylindrique par rapport à l'embase et donc par un déplacement en élévation. Le support d'antenne du document FR 2595510, qui est une gouttière en U plaquée contre l'embase par des brides présente le même inconvénient.

L'invention a donc pour objet un support d'antenne comprenant des moyens tels que l'élévation de l'antenne reste la même, qu'il soit libre ou solidarisé à l'embase.

Selon une caractéristique de l'invention, le support d'antenne comprend une plaque de montage à laquelle se fixe l'antenne et un fut, et ledit fut comprend au moins un demi-collier supérieur embrassant l'embase et dont les bras s'étendent en direction de l'antenne et une bride supérieure se fixant au demi-collier supérieur pour le bloquer sur l'embase, un demi-collier inférieur embrasant l'embase et dont les bras s'étendent dans la direction opposée à l'antenne et une bride inférieure se fixant au demi-collier inférieur pour le bloquer sur l'embase, ainsi que deux montants latéraux d'une longueur suffisante s'étendant à une certaine distance parallèlement à l'axe de l'embase et joignant chacun, respectivement, la partie d'extrémité d'un bras du demi-collier supérieur à la partie d'extrémité se trouvant en-dessous de la précédente du demi-collier inférieur.

Selon une autre caractéristique de l'invention, chacun des demi-colliers embrasse l'embase sur 180° environ.

Selon une autre caractéristique de l'invention, chacun des demi-colliers comprend intérieurement au moins une portée cylindrique de largeur angulaire et de hauteur limitées.

Selon une autre caractéristiques de l'invention, chacun des demi-colliers comprend deux portées cylindriques symétriquement disposées par rapport à ses bras et espacées d'environ 90°.

Selon une autre caractéristique de l'invention le support, hormis les deux brides, est fait essentiellement en une pièce métallique moulée et, des demi-colliers, seules lesdites portées sont usinées.

Les dispositions que l'on vient de décrire permettent que le support, en place sur l'embase, chargé en porte-à-faux par l'antenne, soit sollicité de manière que la ou les portées prévues à la surface intérieure des demi-colliers restent en appui contre la surface cylindrique de l'embase, que les brides soient serrées ou non, de sorte que l'élévation de l'antenne restera inchangée et conservera la valeur fixée, pendant tout le réglage d'azimut.

Les différents objets et caractéristiques de l'invention seront maintenant décrits de façon plus détaillée dans la description qui va suivre d'un exemple de réalisation de l'invention, faite en se référant aux figures annexées qui représentent :
- la figure 1, l'épure d'une monture d'antenne de type azimut-élévation, dans le cas d'un antenne à source excentrée,
- la figure 2, une vue latérale d'une antenne conforme à la figure 1, incluant un support d'antenne conforme à l'invention,
- les figures 3 et 4, deux vues représentant, en élévation et de dessus, le support d'antenne de la figure 2,
- les figures 5, 6 et 7, respectivement, une vue en élévation, une vue en coupe du demi-collier supérieur selon la ligne B-B de la figure 5 et une vue en deux demi-coupes selon les lignes C-C et D-D de la figure 5, illustrant de façon détaillée le support d'antenne des figures 3 et 4.

On décrira d'abord, en se reportant à la figure 1 l'épure d'une antenne de type azimut-élévation, dans le cas d'une antenne à source excentrée.

L'antenne proprement dite comprend une source 1 éclairant un réflecteur auxiliaire 2, lequel éclaire un réflecteur principal 3. La courbure et les dimensions des surfaces de réflexion 4 et 5 sont telles que, autant que possible, le réflecteur auxiliaire 2 reçoive la totalité du rayonnement 6-6′ venant de la source 1 et le distribue en un rayonnement 7-7′ uniforme sur toute la surface du réflecteur principal 3, lequel engendre un faisceau parallèle 8-8′ ayant les meilleures caractéristiques de polarisation.

L'axe 9 de rayonnement de l'antenne est fixe par rapport à ces éléments dont les positions relatives, pour une antenne donnée sont également fixes. Le pointage de l'antenne revient donc à mouvoir une structure unitaire comportant les deux réflecteurs et la source, grâce à une monture d'antenne.

La figure 1 illustre une monture d'antenne du type azimut-élévation. Celle-ci comprend une embase verticale 10 sur laquelle est monté un support d'antenne 11 lequel, par l'intermédiaire d'une articulation d'élévation 12, porte la structure d'antenne symbolisée en 13.

Le support d'antenne 11 est monté sur l'embase 10 de manière à pouvoir pivoter par rapport à l'axe vertical de l'embase. L'antenne peut ainsi tourner dans un plan horizontal, dans certaines limites tout au moins. Elle est ainsi pointée dans la direction appropriée. Faute de référence géographiques ou magnétiques précises, ce pointage demande généralement à être ajusté sur site.

La structure d'antenne 13 est montée sur le support d'antenne 11 par l'intermédiaire d'une articulation 12 permettant une rotation sur un axe horizontal. L'antenne peut ainsi être pointée avec l'élévation voulue. Celle-ci est généralement connue avec précision, lorsque l'antenne doit être pointée sur un satellite de traffic déterminé.

L'embase 10 peut se prolonger de façon rectiligne par une jambe 14 reposant sur un appui horizontal 15. Elle peut aussi de prolonger par une jambe sensiblement horizontale 16 fixée à un appui vertical 17. La jonction de l'embase 10 à la jambe 16 peut s'effectuer par un double-flasque 18 à 45°. L'embase 10 est ainsi fixée à tout appui disponible de sorte que son axe soit strictement vertical.

Une fois l'angle d'élévation de l'antenne réglé, comme on l'a vu, le support d'antenne doit permettre la rotation en azimut de l'antenne, puis son blocage dans l'azimut choisi, sans que l'élévation soit modifiée. Un support d'antenne conçu conformément à l'invention, pour que ce résultat puisse être atteint, va maintenant être décrit en se référant d'abord à la figure 2.

L'antenne représentée à la figure 2 est conforme à l'épure de la figure 1 et l'on y retrouve les mêmes éléments portant les mêmes références.

La source 1 est portée par un montage comprenant deux jambes 20 à la partie la plus basse du réflecteur principal 3 et deux jambes 21 également écartées. Aux extrémités des jambes 20 est fixé le réflecteur auxiliaire 2, dans l'orientation appropriée.

La surface 5 du réflecteur principal 3 est portée par un treillis non représenté auquel se fixe la structure 13. La structure d'antenne 13, composée elle-même d'une sorte d'armature, prend appui en quatre points sur le treillis portant le réflecteur 3. Cette structure est portée par le support d'antenne, auquel elle est fixée en trois points : elle tourillonne en deux points formant une articulation d'élévation 12 et, en une autre point d'articulation 22, elle est connectée par un tirant 23 à une attache 24 du support d'antenne 11. Le tirant 23 est de longueur ajustable et définit par sa longueur l'angle d'élévation de l'antenne.

Les figures 3 et 4 représentent de façon plus détaillée la composition du support d'antenne de l'invention. Celui comprend deux pièces assemblées, un chapeau 30 et un fût 31. Le chapeau 30, représenté en coupe partielle à la figure 3 et vu de dessus à la figure 4, s'emboîte sur le fût 31 auquel il est fixé par des vis, en 32 par exemple. Ce chapeau 30 , sorte de plaque de montage, porte l'attache 24, simple patte percée que vient par exemple coiffer un étrier terminant le tirant 23. Il se prolonge par deux cornes 33, 34 respectivement terminées par une portée conique 35, 36, permettant de rattraper les jeux et servant de pivot d'articulation 12.

Le fut 31, comprend un semelle 40, sur laquelle se fixe le chapeau 30, un demi-collier supérieur 41, embrassant l'embase 10 et dont des bras 46 s'étendent en direction de l'antenne, et une bride supérieure 42 se fixant au demi-collier supérieur 41 pour le bloquer sur l'embase 10, un demi-collier inférieur 43, embrassant l'embase 10 et dont des bras 47 s'étendent dans la direction opposée à l'antenne, et une bride inférieure 44 se fixant au demi-collier inférieur 43 pour le bloquer sur l'embase 10, ainsi que deux montants latéraux 45 s'étendant sur une certaine distance parallèlement à l'axe de l'embase et joignant respectivement la partie d'extrémité d'un bras 46 du demi-collier supérieur 41 à la partie d'extrémité d'un bras 47 se trouvant en-dessous de la précédente du demi-collier inférieur 43.

La bride 42 se fixe au demi-collier 41 grâce à des oreilles en vis-à-vis que comportent ces deux pièces et qui sont réunies, par exemple par boulonnage. La géométrie des deux pièces est telle que l'ensemble peut enserrer l'embase 10. Les boulons desserrés, l'ensemble ne s'oppose pas à la rotation.

La bride 44 est le demi-collier 43 sont agencés de la même façon.

Comme indiqué à la figure 3, le support d'antenne coiffe l'extrémité supérieure de l'embase 10. La charge se trouve du côté de l'articulation 12. Elle tire le demi-collier 41 vers la surface de l'embase 10. Sur ce point d'appui, elle pousse le demi-collier 43 vers la surface opposée de l'embase 10. Que les brides soient serrées ou non, cela définit la position du support d'antenne et par conséquent l'angle d'élévation de l'antenne.

Comme on le verra plus loin, les montants 45 ne sont pas au contact de l'embase et n'interviennent pas dans ce qui précède.

Les figures 5, 6, 7 illustre le support d'antenne des figures 2, 3, 4, de façon plus détaillée, à l'exclusion des brides. Les mêmes parties portent les mêmes référence. La figure 5 indique où se trouvent les plans des coupes des figures 6 et 7. Accessoirement, on y voit que la semelle 40 comprend des alvéoles 48, pour l'allègement de la pièce. Le demi-collier 43 porte aussi une nervure 49 servant de point d'appui pour la rotation en azimut de l'antenne.

Comme on le voit en comparant les figures 6 et 7, les demi-colliers 41 et 43 sont tournés dans des directions opposées. A la figure 6, correspondant à la coupe selon la ligne B-B, le demi-collier 41 est une partie de forme semi-circulaire embrassant l'embase 10 sur 180° au plus et dont les bras 46 se prolongent par des oreilles 50 soutenues par au moins un voile de renforcement 51. Ces oreilles sont percées en 52 pour le passage du boulon de serrage déjà mentionné. La bride 42 non représentée est classiquement un pont venant s'appuyer sur l'embase 10 au centre de sa partie libre entre les bras du demi-collier et qui se termine de part et d'autre par des oreilles se présentant en face et à distance des oreilles 50. L'élasticité de la bride permet un serrage graduel du demi-collier sur l'embase. La figure 6 représente également les portées cylindriques 53 par l'intermédiaire desquelles le demi-collier 41 s'appuie sur l'embase 10. Ces portées sont des sailles intérieures de largeur angulaire réduits, 30° par exemple, d'une hauteur limitée, moindre que celle du demi-collier, par exemple, et dont la surface cylindrique peut être usinée après moulage, afin d'améliorer l'état de surface et la précision dimensionnelle. Avantageusement, on prévoit deux portées symétriquement disposées par rapport à la direction opposée à l'antenne, espacées par exemple de 60°.

La moitié inférieure de la figure 7, correspondant à la coupe D-D fait apparaître que, bien que cela ne soit pas nécessaire, le demi-collier 43 est semblable en tout point à celui de la figure 6, les oreille 54, voile 55, portée 56 étant homologues des parties 50, 51, 53 déjà décrites.

La moitié supérieure de cette même figure 7 est une coupe selon la ligne C-C, juste au-dessus du demi-collier 43. On y voit donc un des deux montants 45, à sa base, à l'extrémité d'un des bras 47, et l'on voit qu'il est écarte de l'embase 10, de sorte qu'il n'intervient pas dans la position que peut prendre le support d'antenne par rapport à cette embase. Ainsi, la position du support est seulement définis par les portées 53, 56 qui sont en appui sur l'embase. La rigidité des montants 45 conjugée à la précision des surfaces des portées permet de définit l'élévation d'antenne avec précision et de la garantir de façon permanente, que le support d'antenne soit libre en rotation ou au contraire libéré par le desserrage des brides. A cet effet, le support d'antenne sera avantageusement réalisé sous la forme d'une seule pièce moulée dont, comme on l'a indiqué, seules les surfaces cylindriques des portées seront usinées.

Il est bien évident que la description qui précède n'a été donnée qu'à titre d'exemple non limitatif et que de nombreuses variantes peuvent être envisagées, sans sortir pour autant du cadre de l'invention.

## Revendications

1. Support d'antenne du type azimut-élévation comprenant une plaque de montage à laquelle se fixe l'antenne et un fût, ce support étant monté sur une embase par rapport à laquelle l'antenne se trouve en porte-à-faux, caractérisé en ce que ledit fût (31) comprend essentiellement, en une même pièce métallique, au moins un demi-collier supérieur (41) embrassant l'embase (10) et dont les bras (46) s'étendent en direction de l'antenne, une bride supérieure (42) se fixant à ce demi-collier supérieur (41) pour le bloquer sur l'embase, et un demi-collier inférieur (43) embrassant l'embase et dont les bras (47) s'étendent dans la direction opposée à l'antenne, une bride inférieure (44) se fixant à ce demi-collier inférieur (43) pour le bloquer sur l'embase, ainsi que deux montants latéraux (45) s'étendant sur une certaine distance parallèlement à l'axe de l'embase et joignant chacun, respectivement, la partie d'extrémité d'un bras (46) du demi-collier supérieur (41) à la partie d'extrémité se trouvant en-dessous de la précédente du demi-collier inférieur (43).

2. Support d'antenne conforme à la revendication 1, caractérisé en ce que chacun des demi-colliers embrasse l'embase sur 180° environ.

3. Support d'antenne conforme à la revendication 1, caractérisé en ce que chacun des demi-colliers comprend intérieurement au moins une portée cylindrique de largeur angulaire et de hauteur moindres que la surface intérieure de ces demi-colliers.

4. Support d'antenne conforme à la revendication 3, caractérisé en ce que chacun des demi-colliers comprend deux portées cylindriques symétriquement disposées par rapport à ses bras et espacées d'environ 90°.

5. Support d'antenne conforme à la revendication 3, caractérisé en ce que le support d'antenne, hormis les deux brides, est fait essentiellement en une pièce métallique moulée et que, des demi-colliers, seules lesdites portées sont usinées.

## Patentansprüche

1. Antennenträger der Art Azimut-Elevation mit einer Grundplatte, an der die Antenne befestigt wird, und einem Schaft, wobei dieser Träger auf einen Sockel montiert ist, im Verhältnis zu dem die Antenne frei tragend gelagert ist, dadurch gekennzeichnet, daß der Schaft (31) im wesentlichen in einem gemeinsamen Metallteil mindestens einen oberen Halbkragen (41), der den Sockel (10) umgreift und dessen Enden (46) sich in Richtung der Antenne erstrecken, wobei ein oberer Flansch (42) am oberen Halbkragen (41) befestigt ist, um ihn am Sockel zu befestigen, und einen unteren Halbkragen (43), der den Sockel umgreift und dessen Enden (47) sich in zur Antenne entgegengesetzter Richtung erstrecken, wobei ein unterer Flansch (44) am unteren Halbkragen (43) befestigt ist, um ihn auf dem Sockel zu befestigen, sowie zwei seitliche Streben (45) aufweist, die sich über eine bestimmte Strecke parallel zur Achse des Sockels erstrecken und je ein Ende (46) des oberen Halbkragens (41) und ein unterhalb dieses Endes liegendes Ende des unteren Halbkragens (43) verbinden.

2. Antennenträger nach Anspruch 1, dadurch gekennzeichnet, daß jeder der Halbkragen den Sockel über etwa 180° umgreift.

3. Antennenträger nach Anspruch 1, dadurch gekennzeichnet, daß jeder der Halbkragen innen mindestens eine zylindrische Auflagefläche mit geringerer Winkelbreite und Höhe aus die Innenoberfläche dieser Halbkragen aufweist.

4. Antennenträger nach Anspruch 3, dadurch gekennzeichnet, daß jeder der Halbkragen zwei zylindrische Auflageflächen aufweist, die in Bezug auf seine Enden symmetrisch angeordnet und um etwa 90° gegeneinander versetzt sind.

5. Antennenträger nach Anspruch 3, dadurch gekennzeichnet, daß der Antennenträger abgesehen von den beiden Flanschen hauptsächlich aus einem Metallgußteil besteht und daß nur die Auflageflächen der Halbkragen spanend bearbeitet sind.

## Claims

1. An azimuth-elevation type antenna support comprising a stock and a mounting plate on which the antenna is fixed, said support being mounted on a base relative to which the antenna takes up a cantilevered position, the support being characterized in that said stock (31) comprises essentially, in a single metal part: at least one top half-collar (41) disposed around the base (10) and having its arms (46) extending towards the antenna, with a top strap (42) fixed to the top half-collar (41) in order to lock it on the base; a bottom half-collar (43) disposed around the base and having its arms (47) extending away from the antenna, with a bottom strap (44) fixed to the bottom half-collar (43) in order to lock it on the base; and two side risers (45) extending over a certain distance parallel to the axis of the base and each interconnecting the end portion of one of the arms (46) of the top half-collar (41) to the end portion of the bottom half-collar (43) located therebelow.

2. An antenna support according to claim 1, characterized in that each of the half-collars is disposed around about 180° of the base.

3. An antenna support according to claim 1, characterized in that each of the half-collars includes at least one internal cylindrical bearing surface of height and of angular extent which are less than those of the half-collar.

4. An antenna support according to claim 3, characterized in that each of the half-collars includes two cylindrical bearing surfaces symmetrically disposed relative to its arms and at an angular spacing of about 90°.

5. An antenna support according to claim 3, characterized in that the antenna support is constituted, apart from the two straps, essentially by a metal casting, and in that only said bearing surfaces in the half-collars are machined.
